# EUROPÄISCHE PATENTSCHRIFT

(11) **EP 0 564 856 B1**
(45) Veröffentlichungstag und Bekanntmachung des Hinweises auf die Patenterteilung: **18.10.1995**
(21) Anmeldenummer: 93104327.7
(22) Anmeldetag: 17.03.1993
(51) Int. Cl.: B41F 23/08

(54) **Verfahren und Vorrichtung zum Lackieren sowie zum Widerdruck von Bogen in einer Lackiereinheit mit Widerdruckwerk**
Method and device for varnishing and perfecting sheets in a varnishing and perfecting unit
Procédé et dispositif pour le vernissage et l'impression à retiration de feuilles dans une unité de vernissage et d'impression à retiration

(30) Priorität: 07.04.1992 DE 4211638
(43) Veröffentlichungstag der Anmeldung: 13.10.1993
(73) Patentinhaber: M.A.N.-ROLAND Druckmaschinen Aktiengesellschaft, 63012 Offenbach (DE)
(72) Erfinder: Hartung, Georg, W-6453 Seligenstadt (DE); Rother, Michael, W-6074 Urberach (DE)
(74) Vertreter: Marek, Joachim, Dipl.-Ing.

(56) Entgegenhaltungen:
- EP-A- 0 085 751
- FR-A- 2 503 629
- GB-A- 221 723

## Beschreibung

Die Erfindung betrifft ein Verfahren und eine Vorrichtung zum beidseitigen Bedrucken und einseitigen Lackieren von Bogen mit einer der letzten Druckeinheit nachgeordneten und dem Ausleger vorgeordneten Lackiereinheit mit Widerdruckwerk.

Aus der DE 3 248 232 C1 ist eine Druckmaschine mit Lackiereinheit und Widerdruckwerk bekannt, die auf dem Gegendruckzylinder Aufspannelemente für mindestens eine Druckplatte bzw. ein Gummituch zum Aufbringen des Widerdrucks bei gleichzeitigem Lackieren der Schöndruckseite im Bereich der Druckzone zwischen Formzylinder (Lackierzylinder) und Gegendruckzylinder aufweist.

Trifft bei dieser Lösung eine farbführende Stelle des Gummituches bzw. der Druckplatte des Gegendruckzylinders mit einer ausgesparten Stelle (partielles Lackieren), z.B. eines auf dem Formzylinder (Lackierzylinder) angeordneten Lacktuches in der Druckzone zwischen Gegendruckzylinder und Formzylinder kongruent auf dem Bogen zusammen, so treten Beeinträchtigungen der Druckqualität bzw. Makulatur durch verminderte Druckpressung auf.

Aufgabe der Erfindung ist es, eine Lösung zu entwickeln, die die oben genannten Nachteile beseitigt.

Gelöst wird dies durch die kennzeichnenden Teile der Patentansprüche 1 und 2. Weiterbildungen ergeben sich aus den Unteransprüchen.

Erfindungsgemäß wird das vorteilhaft dadurch gelöst, daß in Bogenlaufrichtung zuerst der Widerdruck und danach das partielle Lackieren in auf dem Gegendruckzylinder getrennten Druckzonen innerhalb der Lackiereinheit mit Widerdruckwerk erfolgt.

Der Vorteil der erfindungsgemäßen Lösung besteht darin, daß ein Widerdruck in hoher Druckqualität und ein partielles Lackieren des Schöndruckes innerhalb eines Bogendurchlaufes durchgeführt werden kann.

Die erfindungsgemäße Lösung soll an einem Ausführungsbeispiel näher erläutert werden. Dabei zeigen:
- Fig. 1: den schematischen Aufbau einer Lackiereinheit mit Widerdruckwerk,
- Fig. 2: eine Zuführtrommel im Querschnitt,
- Fig. 3: eine Draufsicht der Zuführtrommel im Bereich der Aussparung.

Die Lackiereinheit mit Widerdruckwerk hat nachstehenden Aufbau. Im Umkehrpunkt einer mit einer nicht gezeigten Druckeinheit gekoppelten Ketten- und Wagenführungsbahn ist eine Zuführtrommel 2 angeordnet. Der Zuführtrommel 2 ist ein Gegendruckzylinder 3 zugeordnet, der mit einem unterhalb angeordneten Plattenzylinder 4 (für Widerdruck) und einem oberhalb angeordneten Formzylinder 1 (Lackierzylinder) in Kontakt steht. Dem Gegendruckzylinder 3 ist ein Auslegertransportsystem 16 nachgeordnet und dem Plattenzylinder 4 ist ein Feuchtwerk 18 und ein Farbwerk 19 zugeordnet.

Eine Lackiereinrichtung 17 wird durch den Formzylinder 1, eine Zuführwalze, eine Dosierwalze und einen Lackvorratsbehälter gebildet. Formzylinder 1 trägt einen Aufzug zum partiellen Lackieren, z.B. ein mit Aussparungen versehenes Gummituch.

Die erfindungsgemäße Vorrichtung der Lackiereinheit mit Widerdruckwerk besteht aus der Zuführtrommel 2, die auf ihrer Welle 10 ein zylinderförmiges und mit zwei Spannelementen 12 verschraubtes Gegendrucksegment 11 trägt. Das Gegendrucksegment 11 weist eine achsparallel verlaufende Aussparung 13 auf, welche der Aufnahme der kettengeführten Greiferwagen dient. In der Aussparung 13 sind Klemmeinrichtungen 15 vorgesehen, welche einen auf dem Umfang des Gegendrucksegmentes 11 angeordneten Aufzug 20, z.B. ein Gummituch, lagefixieren. Ebenso lassen sich Unterlagebogen damit aufnehmen, die zum "Unterfüttern" des Aufzuges dienen. Damit läßt sich je nach Art und Stärke des Druckpapiers die Druckpressung variieren. Nach dem gleichen Prinzip läßt sich auch auf dem Formzylinder 1 ein Lacktuch "unterfüttern". Damit können auch innerhalb der Druckzonen 7, 8 die Anpreßdrucke variieren.

Zur Gewichtsreduzierung und zum Ausgleich von Unwuchten sind im Gegendrucksegment 11 Hohlräume 9 angeordnet. Je nach Druckauftrag kann das Gegendrucksegment 11, nach Lösen der Spannelemente 12, axial auf der Welle 10 verfahren werden. Dazu dienen Geradführungselemente 14, die gleichzeitig während des Verschiebens die Aussparung 13 des Gegendrucksegmentes 11 in der für die Aufnahme der Greiferwagen erforderlichen Position halten.

Die Geradführungselemente 14 bestehen beispielsweise aus einem am Gegendrucksegment 11 stirnseitig angeordneten Stift, der mit einer in der Oberfläche der Welle 10 achsparallel verlaufenden Nut in Eingriff steht.

Ein aus einer Druckeinheit in Richtung 5 mittels Greiferwagen transportierter Bogen 6 wird mittels Zuführtrommel 2 an die Greifer 21 des Gegendruckzylinders 3 übergeben. Nach Übergabe des Bogens 6 erzeugt das Gegendrucksegment 11 den erforderlichen Druck um in der Druckzone 7 die Farbzonen im Widerdruck vom Gegendruckzylinder 3 auf die Bogenunterseite zu übertragen. Der Bogen 6 wird auf dem Gegendruckzylinder 3 in die Druckzone 8 gefördert, wo das partielle Lackieren mittels Formzylinder 1 erfolgt. Nach erfolgter Bearbeitung wird der Bogen 6 an das Auslegertransportsystem 16 und danach einem (nicht gezeigten) Auslegerstapel zugeführt.

Je nach Druckauftrag sind in einer weiteren Ausbildung mehrere Gegendruckelemente 11 (mit gleichem Durchmesser) auf der Welle 10 axial verschiebbar angeordnet.

In einer weiteren Ausführung ist das Gegendrucksegment 11 am Umfang mit einer Anlaufkontur versehen. So ist der Druckanfang bzw. das Druckende von der Aussparung 13 her gesehen mit einer radialen Überhöhung, z.B. einer Nase, bzw. einer radialen Rücknahme, z.B. einer Nut, versehen, die achsparallel verlaufen. Dadurch können Stöße bzw. Schwingungen beim Durchgang der Aussparung 13 der Zuführtrommel 2 in der Druckzone 7 reduziert werden.

### Bezugszeichenliste

- 1: Formzylinder
- 2: Zuführtrommel
- 3: Gegendruckzylinder
- 4: Plattenzylinder
- 5: Bogenlaufrichtung
- 6: Bogen
- 7: Druckzone
- 8: Druckzone
- 9: Hohlraum
- 10: Welle
- 11: Gegendrucksegment
- 12: Spannelement
- 13: Aussparung
- 14: Geradführungselement
- 15: Klemmeinrichtung
- 16: Auslegertransportsystem
- 17: Lackiereinrichtung
- 18: Feuchtwerk
- 19: Farbwerk
- 20: Aufzug
- 21: Greifer

## Patentansprüche

1. Verfahren zum Lackieren sowie zum Widerdruck von Bogen (6) in einer Lackiereinheit (17) mit Widerdruckwerk unter Verwendung eines Form-/Lackierzylinders (1) und eines Gegendruckzylinders (3),
**dadurch gekennzeichnet**,
daß zum partiellen Lackieren, bei dem auf der Widerdruckseite farbführende Stellen mit ausgesparten Stellen auf der zu lackierenden Schöndruckseite kongruent zusammentreffen, der Widerdruck auf der Bogenunterseite und das partielle Lackieren auf der Bogenoberseite in zwei separaten Druckzonen (7, 8) auf dem Gegendruckzylinder (3) bei einem Bogendurchlauf erfolgen.

2. Vorrichtung zur Durchführung des Verfahrens nach Anspruch 1,
**dadurch gekennzeichnet**,
daß dem mit der Lackiereinrichtung (17) die Druckzone (8) bildenden Gegendruckzylinder (3) in Bogenlaufrichtung eine Druckzone (7) vorgeordnet ist, die von mindestens einem dem Gegendruckzylinder (3) zugeordneten zylinderförmigen Gegendrucksegment (11) gebildet ist, wobei das Gegendrucksegment (11) lösbar, formschlüssig mittels Spannelementen (12) auf einer Welle (10) angeordnet ist.

3. Vorrichtung nach Anspruch 2,
**dadurch gekennzeichnet**,
daß das Gegendrucksegment (11) auf der Welle (10) einer Zuführtrommel (2) angeordnet ist.

4. Vorrichtung nach Anspruch 2 und 3,
**dadurch gekennzeichnet**,
daß das Gegendrucksegment (11) der Zuführungstrommel (2) eine achsparallel verlaufende Aussparung (13) zur Aufnahme eines Greiferwagens besitzt.

5. Vorrichtung nach Anspruch 2,
**dadurch gekennzeichnet**,
daß mehrere gleich große zylinderförmige Gegendrucksegmente (11) axial nebeneinander auf der Welle (10) angeordnet und als Gegendrucksegment (11) axial auf der Welle (10) mittels Geradführungselementen (14) verschiebbar sind.

6. Vorrichtung nach Anspruch 2 bis 4,
**dadurch gekennzeichnet**,
daß in der Aussparung (13) lösbare Klemmeinrichtungen (15) zur Aufnahme eines Gummituches bzw. eines Aufzuges mit Unterlagebogen angeordnet sind.

7. Vorrichtung nach Anspruch 2 bis 4,
**dadurch gekennzeichnet**,
daß das Gegendrucksegment (11) am Umfang von der Aussparung (13) betrachtet eine Anlaufkontur im Bereich von Druckende bzw. Druckanfang in Form einer radialen Überhöhung, z.B. einer Nase bzw. einer radialen Rücknahme, z.B. einer Nut, aufweist, welche achsparallel verläuft.

## Claims

1. Process of varnishing as well as for perfect printing of sheets (6) in a varnishing unit (17) with perfecting unit using a forme/varnishing cylinder (1) and a counter impression cylinder (3)
characterised in that
for partial varnishing in which ink feeding portions on the counter printing side meet congruently with the already printed side to be varnished, the counter pressure on the underside of the sheet and the partial varnishing on the other side of the sheet take place in two separate print zones (7,8) on the counter impression cylinder (3) with a single sheet passage.

2. Device for carrying out the process according to Claim 1,
characterised in that
the counter impression cylinder (3) forming with the varnishing unit (17) the printing zone (8) in the sheet running direction has a printing zone (7) in front of it which is formed of at least one cylindrically shaped counter impression segment (11) arranged relative to the counter impression cylinder (3), wherein the counter impression segment (11) is releasable and which is arranged positively lockable by means of tensioning elements (12) on a shaft (10).

3. Device according to Claim 2,
characterised in that
a feed drum (2) is arranged relative to the counter impression segment (11) on the shaft (10).

4. Device according to Claim 2 and 3,
characterised in that
the counter impression segment (11) of the feed drum (2) has an axially parallel running recess (13) for receiving a gripper carriage.

5. Device according to Claim 2,
characterised in that
several equal size cylindrically shaped counter impression segments (11) are arranged axially adjacent one another on the shaft (10) and as counter impression segment (11) are shiftable axially on the shaft (10) by means of straight line guidance elements (14).

6. Device according to Claims 2 to 4,
characterised in that
in that the recess (13) releasable clamping devices (15) are arranged for receiving a blanket or a cover with underlay sheets.

7. Device according to Claims 2 to 4,
characterised in that
the counter impression segment (11) on the periphery observed from the recess (13) has a run on contour in the region of the print or print start in the form of a radial projection e.g. a nose or a radial depression e.g. a groove, which runs axially parallel.

## Revendications

1. Procédé pour le laquage ainsi que la retiration de feuilles (6) dans une unité de laquage (17) à unité de retiration en utilisant un cylindre de laquage gravé (1) et un cylindre de contre-pression (3),
caractérisé en ce que, pour le laquage partiel, pour lequel des endroits guidant l'encre sur le verso coïncident de façon congruente avec des endroits évidés sur le recto à laquer, la retiration sur le dessous de la feuille et le laquage partiel sur le dessus de la feuille ont lieu dans deux zones d'impression séparées (7,8) sur le cylindre de contre-pression (3) lors d'un passage de la feuille.

2. Dispositif pour la mise en oeuvre du procédé selon la revendication 1,
caractérisé en ce qu'une zone d'impression (7) est agencée en amont, dans la direction d'avance de la feuille, du cylindre de contre-pression (3) formant la zone d'impression (8) avec le dispositif de laquage (17), zone d'impression (7) qui est formée par au moins un segment de contre-pression (11) cylindrique associé au cylindre de contre-pression (3), le segment de contre-pression (11) étant agencé de façon amovible et fixé mécaniquement au moyen d'éléments de serrage (12) sur un arbre (10).

3. Dispositif selon la revendication 2,
caractérisé en ce que le segment de contre-pression (11) est agencé sur l'arbre (10) d'un tambour d'amenée (2).

4. Dispositif selon les revendications 2 et 3,
caractérisé en ce que le segment de contre-pression (11) du tambour d'amenée (12) possède un évidement (13) s'étendant parallèlement à l'axe pour la réception d'un chariot de pinces.

5. Dispositif selon la revendication 2,
caractérisé en ce que plusieurs segments de contre-pression cylindriques (11) de même taille sont agencés axialement l'un à côté de l'autre sur l'arbre (10) et sont déplaçables comme segment de contre-pression (11) axialement sur l'arbre (10) au moyen d'éléments de guidage rectilignes (14).

6. Dispositif selon les revendications 2 à 4,
caractérisé en ce que des dispositifs de serrage amovibles (15) sont agencés dans l'évidement (13) pour recevoir un blanchet ou un revêtement avec couches de base.

7. Dispositif selon les revendications 2 à 4,
caractérisé en ce que le segment de contre-pression (11), à la périphérie de l'évidement (13), présente un contour de butée dans la zone de fin d'impression ou de début d'impression sous forme d'une surélévation radiale, par exemple un ergot, ou une dépouille radiale, par exemple une rainure, qui s'étendent parallèlement à l'axe.
